# EUROPÄISCHE PATENTSCHRIFT

(11) **EP 1 598 910 B1**
(45) Veröffentlichungstag und Bekanntmachung des Hinweises auf die Patenterteilung: **05.01.2011**
(21) Anmeldenummer: 05101360.5
(22) Anmeldetag: 23.02.2005
(51) Int. Cl.: H01T 13/44

(54) **Verbindungselement zur Verbindung einer Zündkerze und einer Zündspule**
Connection device between a spark plug and an ignition coil
Dispositif de connexion entre une bougie d'allumage et une bobine d'allumage

(30) Priorität: 18.05.2004 DE 102004024540
(43) Veröffentlichungstag der Anmeldung: 23.11.2005
(73) Patentinhaber: ROBERT BOSCH GMBH, 70442 Stuttgart (DE)
(72) Erfinder: Seidl, Reinhard, 87527, Sonthofen (DE); Steinberger, Werner, 87509, Rauhenzell (DE)

(56) Entgegenhaltungen:
- EP-A- 0 406 509
- DE-B3- 10 259 545
- JP-A- 60 198 713
- US-B1- 6 668 810

## Beschreibung

### Stand der Technik

Die Erfindung geht von einem Verbindungselement zur Verbindung einer Zündkerze und einer Zündspule mit einem Zündspulengehäuse aus, wobei das Verbindungselement einen Aufnahmeraum für den Anschlussbolzen der Zündkerze und ein am Aufnahmeraum angeordnetes Kontaktelement zur elektrischen Kontaktierung des Anschlussbolzens der Zündkerze mit der Zündspule aufweist.

Aus der Praxis ist es bekannt, eine herkömmliche Zündspule am Motor anzuschrauben oder über eine mechanische Rastverbindung mit diesem zu verbinden. Zündspulen in Stabbauweise nutzen dabei üblicherweise einen Schacht im Zylinderkopf oberhalb einer Zündkerze als Einbauraum.

Konstruktionsbedingt weisen die bekannten Zündspulen eine Schraub- oder Rasteinrichtung auf. Der Motor wiederum ist mit einer korrespondierenden Schraub- bzw. Rasteinrichtung ausgestattet. Diese Verbindungselemente zur Verbindung der Zündkerze mit der Zündspule erfordern eine mechanisch aufwendige Bearbeitung und eine Vielzahl von mechanischen Bauteilen.

Da sowohl eine solche bekannte Schraubverbindung als auch eine solche bekannte Rasteinrichtung die Zündspule starr am Motor halten, ist insbesondere im Kontaktbereich zwischen der Zündspule und der feststehenden Zündkerze ein genauer Abstand zwischen dem Zündspulenkontakt und dem Anschlussbolzen der Zündkerze und eine genaue relative Ausrichtung einzuhalten. Dies erfordert wiederum einen erheblichen Fertigungs-und Montageaufwand. Darüber hinaus sind die herkömmlichen Zündspulen nicht einfach zu montieren und erfordern oftmals den Einsatz von zum Teil speziellen Werkzeugen.

US 6,668,810 B1 offenbart eine Halteeintichtung mit einem Aufnahmeraum für den Isolatorbereich und den Anschlussbolzen der Zündkerze. Zwischen dem Anschlussbolzen der Zündkerze und dem Aufnahmeraum verbleibt nach der Montage ein Luftspalt. In der EP 0 406 509 A1 und der JP 60198713 A ist jeweils ein Aufnahmeraum für den Anschlussbolzen gezeigt, der nach der Montage auf der Zündkerze nicht die Kontur der Zündkerze aufweist.

Es ist daher Aufgabe der vorliegenden Erfindung, ein Verbindungselement zur Verbindung einer Zündkerze mit einer Zündspule anzugeben, welche bei besonders einfacher Handhabung eine sichere und dichte Verbindung zwischen der Zündkerze und der Zündspule ermöglicht. Zudem soll das erfindungsgemäße Verbindungselement die Anzahl der zu verwendenden mechanischen Bauteile reduzieren und hinsichtlich der relative Ausrichtung und dem einzuhaltenden Abstand zwischen dem Zündspulenkontakt und dem Anschlussbolzen eine Zündkerze ein relativ große Toleranz erlauben. Diese Aufgabe wird durch ein Verbindungselement nach Anspruch 1 gelöst. Die Unteransprüche betreffen vorteilhafte Weiterbildungen des erfindungsgemäßen Gegenstands.

### Vorteile der Erfindung

Ein Verbindungselement zur Verbindung einer Zündkerze und einer Zündspule mit einem Spulengehäuse gemäß der eingangs genannten Art, bei dem zumindest ein Teilbereich des Zündspulengehäuses und zumindest der angrenzende Teilbereich der Zündkerze von einem isolierenden, elastischen Material umschlossen sind, hat den Vorteil, dass eine herkömmliche Schraub-oder Rasteinrichtung entfallen kann und eine sehr kostengünstige Lösung bereit gestellt wird.

Es kommt folglich vorteilhafterweise auch zu keinem erheblichen metallischen Abrieb bei Schüttelbeanspruchung. Weiters ist die Anzahl der verwendeten Bauteile gegenüber bekannten Lösungen reduziert, und vorteilhafterweise sind auch keine mechanischen Bauteile vorhanden, die etwa beim Zündkerzenwechsel in den Brennraum fallen und dort Schäden anrichten könnte.

Darüber hinaus wird mit einer erfindungsgemäßen verbindung die Lebensdauer der Zündspule dadurch verlängert, dass eine Entkopplung bzw. Schwingungsdämpfung zwischen Motor und Zündspule geschaffen ist.

Dadurch dass das umschließende Material elastisch ist, ergibt sich auch der Vorteil, dass eine möglicherweise vorgegebene Winkelstellung zwischen Zündkerze und Zündspule ohne Mehraufwand realisiert werden.

Gemäß einer fertigungstechnisch vorteilhaften Ausführungsform kann das Gehäuse der Zündspule im Wesentlichen vollständig von dem isolierenden, elastischen Material umschlossen sein. Hierdurch wird eine besonders gute Isolierung erreicht.

In dem isolierenden, elastischen Material kann zusätzlich auch ein Aufnahmeraum für den Isolatorbereich der Zündkerze vorgeformt sein. Der Aufnahmeraum für den Anschlussbolzen der Zündkerze ist gegenüber diesem vorzugsweise verjüngt vorgeformt. Diese Vorformung erleichtert das Einführen der Zündkerze bzw. Aufstecken der Zündspule, wodurch die Montage insgesamt signifikant vereinfacht wird.

Um die Zündspule besonders fest am Motor festzuhalten, kann der an den Anschlussbolzen anschließende Isolatorbereich der Zündkerze bei einer vorteilhaften Ausführung der Erfindung von dem isolierenden, elastischen Material umschlossen sein.

Um eine sichere Kontaktierung zu gewährleisten und auch Winkelstellungen zwischen Zündkerze und Zündspule zu ermöglichen, kann weiterhin vorgesehen sein, dass das Kontaktelement zur elektrischen Kontaktierung des Anschlussbolzens der Zündkerze mit der Zündspule ein elastisches Kontaktierungsteil aufweist.

Gemäß einer bevorzugten Ausführungsform kann das elastische Kontaktierungsteil einen Federkontakt, beispielsweise eine Druckfeder, aufweisen.

Bei einer weiteren bevorzugten Ausführungsform kann das elastische Kontaktierungsteil aus einem elektrisch leitenden, elastischen Material ausgebildet sein und der Aufnahmeraum für den Anschlussbolzen der Zündkerze in dem elektrisch leitenden, elastischen Material vorgeformt sein. Wenn das elastische Kontaktierungsteil von dem isolierenden, elastischen Material umschlossen ist, werden zusätzlich mechanische bzw. metallene Kontaktelemente eingespart, und die Herstellung wird weiter vereinfacht.

Grundsätzlich kann das isolierende, elastische Material ein nichtleitendes Silikon sein. Ebenso kann das elektrisch leitende, elastische Material ein elektrisch leitendes Silikon sein.

Weitere Vorteile und vorteilhafte Ausgestaltungen des Gegenstandes gemäß der Erfindung sind der Beschreibung, der Zeichnung und den Patentansprüchen entnehmbar.

### Zeichnung

Zwei Ausführungsbeispiele eines erfindungsgemäßen Verbindungselements sind in der Zeichnung dargestellt und werden in der nachfolgenden Beschreibung näher erläutert.

Es zeigen:
Figur 1 in Seitenansicht und im Teilschnitt einen Teilabschnitt einer Ausführungsform eines erfindungsgemäßen, mit einem Federkontakt versehenen Verbindungselements, wobei eine Zündspule im auf eine Zündkerze aufgesteckten Zustand dargestellt ist;
Figur 2 in Seitenansicht und im Teilschnitt einen Teilabschnitt des in Figur 1 gezeigten Verbindungselements, wobei ein Zustand dargestellt ist, in dem die Zündspule noch nicht auf die Zündkerze aufgesteckt ist;
Figur 3 in Seitenansicht und im Teilschnitt einen Teilabschnitt des in den Figuren 1 und 2 gezeigten Verbindungselements, wobei die Zündspule im auf die Zündkerze aufgesteckten, eine Winkelstellung zu dieser einnehmenden Zustand dargestellt ist; und
Figur 4 in Seitenansicht und im Teilschnitt einen Teilabschnitt einer weiteren Ausführungsform eines erfindungsgemäßen Verbindungselements, wobei ein elastisches Kontaktierungselement durch einen Bereich aus elektrisch leitendem Silikon gebildet ist.

### Beschreibung der Ausführungsbeispiele

Die Figur 1 zeigt in Seitenansicht und im Teilschnitt einen Teilabschnitt einer ersten Ausführungsform eines erfindungsgemäßen, mit einem Federkontakt 28 versehenen Verbindungselements 1, wobei eine Zündspule 12 im auf eine Zündkerze 10 aufgesteckten Zustand dargestellt ist.

Die Zündspule 12 weist ein Zündspulengehäuse 14 auf, das im Wesentlichen vollständig von einem isolierenden, elastischen Silikonmaterial 22 umschlossen ist. Ein angrenzender Teilbereich der Zündkerze 10 ist ebenfalls von dem isolierenden, elastischen Silikonmaterial 22 umschlossen. Die Zündspule 12 wird von dem Silikonmaterial 22 an der Zündkerze 10 festgehalten.

Das Verbindungselement 1 weist einen in dem Silikonmaterial 22 vorgeformten Aufnahmeraum 16 für einen Anschlussbolzen 18 der Zündkerze 10 auf. Der Anschlussbolzen 18 der Zündkerze 10 ist von dem isolierenden, elastischen Silikonmaterial 22 umschlossen und wird von diesem gehalten. Am Aufnahmeraum 16 ist als Kontaktelement 20 zur elektrischen Kontaktierung des Anschlussbolzens 18 der Zündkerze 10 mit der Zündspule 12 ein Druckfederkontakt 28 vorgesehen.

Gemäß einer nicht dargestellten alternativen Ausführungsform kann auch ein Teilbereich des Zündspulengehäuses selbst aus dem isolierenden, elastischen Silikonmaterial gebildet sein.

Die Figur 2 zeigt in Seitenansicht und im Teilschnitt einen Teilabschnitt des in Figur 1 gezeigten Verbindungselements, wobei der Zustand dargestellt ist, in dem die Zündspule 12 noch nicht auf die Zündkerze 10 aufgesteckt ist.

Der Aufnahmeraum 16 für den Anschlussbolzen 18 der Zündkerze 10 ist in dem isolierenden, elastischen Silikonmaterial 22 bereits vorgeformt. Zusätzlich ist in dem isolierenden, elastischen Silikonmaterial 22 ein Aufnahmeraum 24 für einen Isolatorbereich 26 der Zündkerze 10 vorgeformt. Der Aufnahmeraum 16 für den Anschlussbolzen 18 der Zündkerze 10 ist gegenüber diesem verjüngt vorgeformt.

Beim Aufstecken der Zündspule 12 auf die Zündkerze 10 wird das Silikon im Bereich des Anschlussbolzens 18 und im Isolatorbereich 26 elastisch an die Zündkerzenkontur angeformt. Dies sorgt für eine mechanisch stabile, axiale und radiale Verankerung der Zündspule 10 in einem Kerzenschacht des zugeordneten Verbrennungsmotors.

Die Figur 3 zeigt in Seitenansicht und im Teilschnitt einen Teilabschnitt des in den Figuren 1 und 2 gezeigten Verbindungselements 1, wobei die Zündspule 12 im auf die Zündkerze 10 aufgesteckten, eine Winkelstellung zu dieser einnehmenden Zustand dargestellt ist. Aufgrund einer vorgegeben Einbausituation im Motor kann eine derartige Winkelstellung aufgrund der ausreichenden Elastizität des Silikonmaterials 22 realisiert werden. Dabei ist die Zündspule 12 jedoch weiterhin fest an der Zündkerze 10 gehalten und aufgrund des Druckfederkontaktes 28 stets sicher kontaktiert.

Die Figur 4 zeigt in Seitenansicht und im Teilschnitt einen Teilabschnitt einer weiteren Ausfiihrungsform eines erfindungsgemäßen Verbindungselements 1'. Aus Gründen der Übersichtlichkeit sind hier für funktionsgleiche Elemente die gleichen Bezugszeichen wie bei der Ausführung nach Figur 1 bis 3 gewählt. Bei der Ausführungsvariante der Figur 4 ist das elastische Kontaktierungselement 20 durch einen Bereich aus elektrisch leitendem Silikon 30 gebildet. Dabei ist der Aufnahmeraum 16 für den Anschlussbolzen 18 der Zündkerze 10 in dem elektrisch leitenden, elastischen Material 30 vorgeformt. Der Kontaktierungsbereich aus elektrisch leitendem Silikon 30 ist von dem isolierenden, elastischen Material 22 umschlossen.

## Patentansprüche

1. Verbindungselement zur Verbindung einer Zündkerze (10) und einer Zündspule (12) mit einem Zündspulengehäuse (14), wobei das Verbindungselement einen Aufnahmeraum (16) für den Anschlussbolzen (18) der Zündkerze (10) und ein am Aufnahmeraum (16) angeordnetes Kontaktelement (20) zur elektrikchen Kontäktierung des Anschlussbolzens (18) der Zündkerze (10) mit der Zündspule (12) aufweist, wobei zumindest ein Teilbereich des Zündspulengehäuses (14) und zumindest der angrenzende Teilbereich der Zündkerze (10) von einem ioslierenden, elastischen Material (22) umschlossen sind, **dadurch gekennzeichnet, dass** der Aufnahmeraum (16) für den Anschlussbolzen (18) der Zündkerze (10) gegenüber diesem derart verjüngt vorgeformt ist, dass das isolierende, elastische Material (22) oder ein von dem isolierenden, elastischen Material (22) umschlossenes elektrisch leitendes Silikon (30) im Bereich des Anschlussbolzens (18) elastisch an die leitendes Silikon (30) im Bereich des Anschlussbolzens (18) elastisch an die Zündkerzenkontur angeformt ist.

2. Verbindungselement nach Anspruch 1, **dadurch gekennzeichnet, dass** das Gehäuse (14) der Zündspule (12) im Wesentlichen vollständig von dem isolierenden, elastischen Material (22) umschlossen ist.

3. Verbindungselement nach einem der Ansprüche 1 bis 2, **dadurch gekennzeichnet, dass** zumindest ein Teilbereich des Zündspulengehäuses aus einem isolierenden, elastischen Material gebildet und zumindest der angrenzende Teilbereich der Zündkerze von dem isotierenden, elastischen Material umschlossen ist.

4. Verbindungselement nach einem der Ansprüche 1 bis 3, **dadurch gekennzeichnet, dass** in dem isolierenden, elastischen Material (22) ein Aufnahmeraum (24) für den Isolatorbereich (26) der Zündkerze (10) vorgeformt ist, wobei der Aufnahmeraum (16) für den Anschlussbolzen (18) der Zündkerze (10) gegenüber diesem vorzugsweise verjüngt vorgeformt ist.

5. Verbindungselement nach einem der Ansprüche 1 bis 4, **dadurch gekennzeichnet, dass** zumindest der an den Anschlussbolzen (18) anschließende Isolatorbereich (26) der Zündkerze (10) von dem isolierenden, elastischen Material (22) umschlossen ist.

6. Verbindungselement nach einem der Ansprüche 1 bis 5, **dadurch gekennzeichnet, dass** das Kontaktelement (20) zur elektrischen Kontaktierung des Anschlussbolzens (18) der Zündkerze (10) mit der Zündspule (12) ein elastisches Kontaktierungsteil aufweist.

7. Verbindungselement nach Anspruch 6, **dadurch gekennzeichnet, dass** das elastische Kontaktierungsteil einen Federkontakt (28) aufweist.

8. Verbindungselement nach Anspruch 6, **dadurch gekennzeichnet, dass** das elastische Kontaktierungsteil aus einem elektrisch leitenden, elastischen Material (30) ausgebildet ist und der Aufnahmeraum (16) für den Anschlussbolzen (18) der Zündkerze (10) in dem elektrisch leitenden, elastischen Material (30) vorgeformt ist.

9. Verbindungselement nach Anspruch 8, **dadurch gekennzeichnet, dass** das elastische Kontaktierungsteil von dem isolierenden, elastischen Material (22) umschlossen ist.

10. Verbindungselement nach einem der Ansprüche 1 bis 9, **dadurch gekennzeichnet, dass** das isolierende, elastische Material (22) ein nichtleitendes Silikon ist.

11. Verbindungselement nach einem der Ansprüche 8 bis 10, **dadurch gekennzeichnet, dass** elektrisch leitende, elastische Material (30) ein elektrisch leitendes Silikon ist.

## Claims

1. Connection device for connecting a spark plug (10) and an ignition coil (12) having an ignition coil housing (14), wherein the connection device has a receptacle space (16) for the connecting bolt (18) of the spark plug (10) and a contact element (20) which is arranged at the receptacle space (16) and has the purpose of making electrical contact between the connecting bolt (18) of the spark plug (10) and the ignition coil (12), wherein at least part of the ignition coil housing (14) and at least the adjoining part of the spark plug (10) are surrounded by an insulating elastic material (22), **characterized in that** the receptacle space (16) for the connecting bolt (18) of the spark plug (10) is preformed so as to taper with respect to said connecting bolt (18) in such a way that the insulating elastic material (22) or an electrically conductive silicone (30) which is surrounded by the insulating elastic material (22) is integrally moulded onto the spark plug contour in an elastic fashion in the region of the connecting bolt (18).

2. Connection device according to Claim 1, **characterized in that** the housing (14) of the ignition coil (12) is essentially completely surrounded by the insulating elastic material (22).

3. Connection device according to one of Claims 1 to 2, **characterized in that** at least part of the ignition coil housing is formed from an insulating elastic material, and at least the adjoining part of the spark plug is surrounded by the insulating elastic material.

4. Connection device according to one of Claims 1 to 3, **characterized in that** a receptacle space (24) for the insulator part (26) of the spark plug (10) is preformed in the insulating elastic material (22), wherein the receptacle space (16) for the connecting bolt (18) of the spark plug (10) is preformed so as to preferably taper with respect to said connecting bolt (18).

5. Connection device according to one of Claims 1 to 4, **characterized in that** at least the insulator part (26) of the spark plug (10) which adjoins the connecting bolt (18) is surrounded by the insulating elastic material (22).

6. Connection device according to one of Claims 1 to 5, **characterized in that** the contact element (20) has an elastic contact-forming part forming electrical contact between the connecting bolt (18) of the spark plug (10) and the ignition coil (12).

7. Connection device according to Claim 6, **characterized in that** the elastic contact-forming part has a spring contact (28).

8. Connection device according to Claim 6, **characterized in that** the elastic contact-forming part is formed from an electrically conductive elastic material (30), and the receptacle space (16) for the connecting bolt (18) of the spark plug (10) is preformed in the electrically conductive elastic material (30).

9. Connection device according to Claim 8, **characterized in that** the elastic contact-forming part is surrounded by the insulating elastic material (22).

10. Connection device according to one of Claims 1 to 9, **characterized in that** the insulating elastic material (22) is a non-conductive silicone.

11. Connection device according to one of Claims 8 to 10, **characterized in that** the electrically conductive elastic material (30) is an electrically conductive silicone.

## Revendications

1. Elément de connexion pour la connexion d'une bougie d'allumage (10) et d'une bobine d'allumage (12) avec un boîtier de bobine d'allumage (14), l'élément de connexion présentant un espace de réception (16) pour le boulon de raccordement (18) de la bougie d'allumage (10) et un élément de contact (20) disposé au niveau de l'espace de réception (16) pour le contact électrique du boulon de raccordement (18) de la bougie d'allumage (10) avec la bobine d'allumage (12), au moins une région partielle du boîtier de bobine d'allumage (14) et au moins la région partielle adjacente de la bougie d'allumage (10) étant entourées par un matériau élastique isolant (22), **caractérisé en ce que** l'espace de réception (16) pour le boulon de raccordement (18) de la bougie d'allumage (10) est préformé par rapport à celui-ci de manière rétrécie de telle sorte que le matériau élastique isolant (22), ou une silicone électriquement conductrice (30) entourée par le matériau élastique isolant (22), soit façonné dans la région du boulon de raccordement (18) de manière élastique sur le contour de la bougie d'allumage.

2. Elément de connexion selon la revendication 1, **caractérisé en ce que** le boîtier (14) de la bobine d'allumage (12) est essentiellement complètement entouré par le matériau élastique isolant (22).

3. Elément de connexion selon l'une quelconque des revendications 1 et 2, **caractérisé en ce qu'**au moins une région partielle du boîtier de bobine d'allumage est formée par un matériau élastique isolant et au moins la région partielle adjacente de la bougie d'allumage est entourée par le matériau élastique isolant.

4. Elément de connexion selon l'une quelconque des revendications 1 à 3, **caractérisé en ce qu'**un espace de réception (24) pour la région isolante (26) de la bougie d'allumage (10) est préformé dans le matériau élastique isolant (22), l'espace de réception (16) pour le boulon de raccordement (18) de la bougie d'allumage (10) étant préformé par rapport à celui-ci de préférence de manière rétrécie.

5. Elément de connexion selon l'une quelconque des revendications 1 à 4, **caractérisé en ce qu'**au moins la région isolante (26) de la bougie d'allumage (10) se raccordant au boulon de raccordement (18) est entourée par le matériau élastique isolant (22).

6. Elément de connexion selon l'une quelconque des revendications 1 à 5, **caractérisé en ce que** l'élément de contact (20) présente, pour le contact électrique du boulon de raccordement (18) de la bougie d'allumage (10) avec la bobine d'allumage (12), une pièce de contact élastique.

7. Elément de connexion selon la revendication 6, **caractérisé en ce que** la pièce de contact élastique présente un contact à ressort (28).

8. Elément de connexion selon la revendication 6, **caractérisé en ce que** la pièce de contact élastique est réalisée en un matériau élastique électriquement conducteur (30) et l'espace de réception (16) pour le boulon de raccordement (18) de la bougie d'allumage (10) est préformé dans le matériau élastique électriquement conducteur (30).

9. Elément de connexion selon la revendication 8, **caractérisé en ce que** la pièce de contact élastique est entourée par le matériau élastique isolant (22).

10. Elément de connexion selon l'une quelconque des revendications 1 à 9, **caractérisé en ce que** le matériau élastique isolant (22) est une silicone non conductrice.

11. Elément de connexion selon l'une quelconque des revendications 8 à 10, **caractérisé en ce que** le matériau élastique électriquement conducteur (30) est une silicone électriquement conductrice.
